# EUROPÄISCHE PATENTSCHRIFT

(11) **EP 0 290 840 B1**
(45) Veröffentlichungstag und Bekanntmachung des Hinweises auf die Patenterteilung: **23.06.1993**
(21) Anmeldenummer: 88106483.6
(22) Anmeldetag: 22.04.1988
(51) Int. Cl.: B02C 17/16

(54) **Spalt-Kugelmühle zum kontinuierlichen Feinzerkleinern, insbesondere Aufschliessen von Mikroorganismen und Dispergieren von Feststoffen in Flüssigkeit**
Gap-ball mill for continuously grinding, especially disintegrating microorganisms, and dispersing solids in fluids
Broyeur à billes à fente pour le broyage continu en particulier la désagrégation de micro-organismes et la dispersion de solides dans des liquides

(30) Priorität: 15.05.1987 DE 3716295
(43) Veröffentlichungstag der Anmeldung: 17.11.1988
(73) Patentinhaber: FRYMA-MASCHINENBAU GmbH, D-79618 Rheinfelden (DE)
(72) Erfinder: Bühler, Gerhard, D-7888 Rheinfelden (DE)
(74) Vertreter: Braito, Herbert

(56) Entgegenhaltungen:
- CH-A- 639 567
- DE-A- 1 913 147
- DE-A- 3 245 825
- DE-A- 3 526 724
- US-A- 2 042 254
- US-A- 3 511 447

## Beschreibung

Kugelmühlen dieser Art sind in verschiedener Ausführung bekannt. Mit dem Begriff "Kugeln" sollen nicht ausschließlich die bevorzugten exakt sphärisch gestalteten Mahlkörper verstanden werden, sondern grundsätzlich alle Mahlkörper ähnlicher Konfiguration, die geeignet sind, durch Abwälzen aneinander und an den Begrenzungsflächen des Mahlraumes eine Zerkleinerung der Festkörperteilchen des Mahlgutes zu bewirken.

In der Regel werden feingeschliffene Kugeln aus hartem verschleißfesten Stahl, Hartmetall, Glas oder Keramik eingesetzt, es kommen aber auch Mahlkörper aus anderen Werkstoffen zum Einsatz. Früher hat man Sandkörner verwendet, die sich oft erst beim Vormahlvorgang hinreichend abwälzbar gestalten ließen.

Durch die CH-PS 639 567 ist bereits eine für kontinuierlichen Betrieb eingerichtete Spalt-Kugelmühle bekannt, bei der ein die Mühlenachse mit radialem Abstand umgebender im Querschnitt keilförmiger Verdrängungskörper des Rotors in einen ebenso geformten Mahlraum des Stators eingreift. Das Mahlgut umläuft dabei den ganzen an einer Rotorscheibe angebrachten Verdrängungskörper in einer langdauernden Beschleunigungsphase um die Keilnase herum und wird um den halben Umlaufradius zum Auslaß nach innen geführt.

Die grundsätzlich gleichsinnig mit dem Mahlgut umlaufenden Mahlkörper werden jedoch vor dem Auslaß durch eine Trennvorrichtung ausgesondert und durch einen schräg nach außen durch die Rotorscheibe hindurchgeführten Kugelrückführkanal unter Fliehkraftwirkung in den Einlaßbereich des Mahlgutes zurückgefördert, von wo sie erneut auf ihre geschlossene Umlaufbahn gelangen.

Auf diese Weise wird große Energiedichte auf kleiner Fläche bzw. auf kleinem Raum konzentriert, was hohe Mahlleistung bei kleinen Mühlenabmessungen und geringem Herstellungsaufwand ermöglicht. Dabei erfordert jedoch die Ausbildung der Trennvorrichtung und der Kugelrückführeinrichtung besondere Sorgfalt, um die Gefahr eines Kugelstaus zu vermeiden. Dies zumal dort die zusammenwirkenden Teile wie Rotor und Stator einstückig ausgeführt sind und nur als Ganzes ausgewechselt bzw. zur Reparatur gegeben werden können.

Es gibt zwar andere bekannte Ausführungen, insbesondere bei Ringspaltmühlen, wobei mahlaktive Teile auswechselbar vorgesehen sind, wie etwa nach der DE-PS 35 26 724, aber dies führt vor allem bei schnelllaufenden Mühlen zu besonderen Problemen beim Wechselvorgang und bei der Halterung der auswechselbaren Mühlenelemente. Auf diese Weise können zwar auch mehrstufige und ggf. unterschiedliche Mahlvorgänge hintereinandergeschaltet werden, und es sind Rotor- und Statorscheiben mit axialen Durchbrechungen vorgesehen. Bei großem Gutdurchsatz müssen aber sämtliche umzuwälzende Mahlkörper von einer einzigen Trennvorrichtung angehalten werden. Die große Anzahl der Mahlkörper kann dadurch leicht kompaktiert werden und die Mühle blockieren.

Während jedoch bei der eingangs genannten CH-PS 639 567 verhältnismäßig große Umlaufwege auf der Rotoroberseite gewählt sind, was eine nur begrenzte Steigerung der Kugelpressung zur Folge hat, kommen hier kurze Wege mit großer Steigerungsgeschwindigkeit zur Anwendung, wobei die Mahlkörper stets an die in der Verlängerung des Kugelrückführkanals anschließenden Innenfläche gegen den äußeren Kegelring gepreßt werden, wodurch ein Hochleistungsmahlgang mit erhöhter Pressung und Mahlleistung ermöglicht wird, was auch das Erstellen hochfeiner gleichmässiger Dispersionen in kurzer Zeit ermöglicht.

Bekannt ist schließlich auch durch die DE-A 1 913 147 eine Rührwerks-Kugelmühle mit lotrechter Mühlenachse, deren Rührwerk mindestens zwei übereinander in einem Behälter umlaufender Rührelemente und mehrere trichterartige Ringscheiben aufweist, die durch Umlenkelemente verbunden sind, so daß das Mahlgut von oben in einen Mahleinsatz eingeleitet werden kann, zum unteren Ende des Behälters hin durchströmt und von dort wieder hochgefördert wird. Auch dabei sind die Mahlkörper unter größeren Zwischenabständen wieder frei beweglich, so daß auch beim Mahlvorgang nur geringe Anlagekräfte zwischen den Mahlkörpern aufgebracht werden können. Zudem dauert der Aufbau höherer Presskräfte dort verhältnismäßig lang und ist in aller Regel nicht hinreichend kontrollierbar. Gerade beim Aufschließen von Mikroben werden aber bestimmte vorgegebene Presskräfte benötigt, die in exakter Größe aufgebaut und eingesetzt werden sollen. Das ist bei Rührwerks-Mühlen bisher nicht in angemessener Weise erreicht worden.

Die Erfindung geht aus von der eingangs definierten Spalt-Kugelmühle und verfolgt die Aufgabe, diese Mühle, vornehmlich zum Aufschließen von Mikroorganismen, auf möglichst einfache Weise so weiterzubilden, daß sie ohne die Gefahr und Nachteile einer Kugelstaubildung für vielseitige Aufgaben, insbesondere zum Aufbrechen extrem fester Mikroben mit entsprechend großen Preßkräften eingesetzt werden kann und sich zudem leicht instandhalten läßt, also mit geringen Stillstandszeiten auskommt.

Eine Spalt-Kugelmühle zum kontinuierlichen Feinzerkleinern, insbesondere zum Aufschließen von Mikroorganismen und Dispergieren von Feststoffen in Flüssigkeit weist erfindungsgemäß die nachstehenden Merkmale auf:
a) In einem Mühlengehäuse (1) sind zentrisch zur Mühlenachse (5) erste und zweite Statorscheiben (17,18) leicht auswechselbar mit ihrem Außenrand festgelegt und
b) einander wenigstens paarweise so zugeordnet und angepaßt, daß sie zwischen sich eine von der Mühlenachse (5) etwa radial erstreckte Statoreinheit (16) mit einer rotationssymmetrischen Mahlraumeinheit (19) bilden.
c) Die Statorscheiben (17,18) haben jeweils einen zur Mühlenachse (5) geneigten kegelförmigen Teil (171,182), an den sich bei der ersten Statorscheibe (17) innen ein S-förmiger Teil (172) anschließt.
d) In der Mahlraumeinheit (19) ist zentrisch zur Mühlenachse (5) mindestens eine rotierbar angetriebene tellerartige Rotorscheibe (20) gelagert, die zum Außenrand hin einen kegelartig geformten Ringteil (Kegelring 28) aufweist.
e) Vorder- und Rückseite (71,72) der Rotorscheibe (20) bilden mit zwei Statorscheiben (17,18) in der Mahlraumeinheit (19) gemeinsam einen die Rotorscheibe (20) umschließenden Mahlspalt (36), der sich von der Mühlenachse (5) aus allseits etwa radial erstreckt.
f) Im inneren Teil der Mahleinheit (2) ist eine um den Kegelring (28) gelegte Spaltschleife (37,37') nach außen durch mindestens zwei Kugelrückführkanäle (47,47') kurzgeschlossen,
g) die als Zentrifugal-Leitelemente von der Mühlenachse (5) weg radial nach außen erstreckt sind.

Hier sind zunächst alle für den Mahlvorgang wesentlichen Teile, insbesondere die Statorscheiben und die Rotorscheiben, als Ganzes leicht auswechselbar vorgesehen. Dies mindert nicht nur die Verlustzeiten bei Ausbesserungen, sondern ermöglicht auch den gezielten Einsatz besonderer Werkstoffe nach den örtlich auftretenden Beanspruchungen, was sich trotz der Verwendung teurer Werkstoffe an einzelnen Stellen, evtl. in Form dünner Oberflächenschichten, als preisgünstig erweist. Vor allem aber wird ein Kugelumlaufbereich in den mittleren Teil der Mahleinheit verlegt und damit die Mahlkörper mit Abstand vom Auslaß der Einheit gehalten. Dort wird sicherheitshalber auch wieder eine Art Trenneinrichtung in Form eines Reibspaltes oder dergleichen vorgesehen, aber es ist vermieden, daß sich die Masse der Mahlkörper vor einer solchen Trenneinrichtung ansammeln und damit sich in der Mühle kompaktieren kann.

Die Gestaltung aus einzelnen, teils identischen, teils einzeln oder in Gruppen auswechselbaren Bauelementen innerhalb einer Mahleinheit hat ferner den Vorteil, daß sich ohne weiteres eine nahezu beliebige Anzahl einzelner Mahleinheiten aneinanderfügen lassen, was lediglich unterschiedliche, ggf. wieder aus Einheitselementen zusammengesetzte Mühlengehäuse mit Antriebswellen erfordert. Im Prinzip kann man auch in einem größeren Gehäuse nach Bedarf eine oder mehrere Mahleinheiten betreiben, die jeweils ihren eigenen geschlossenen Mahlkörperumlauf besitzen. Die einzelnen Mahlstufen lassen sich daher mit unterschiedlich großen Mahlkörpern beschikken, etwa dergestalt, daß in der ersten Mahleinheit mit größeren Mahlkörpern,in den nächstfolgenden Mahleinheiten jeweils mit stufenweise dünneren Mahlkörpern gearbeitet wird. Dies wiederum ermöglicht eine Steigerung der Intensität und Gleichmäßigkeit der Zerkleinerungsvorgänge, eine wenigstens im Mittel gesteigerte Energiedichte und dadurch bei verringertem Mühlenvolumen höhere Leistung.

Das aber läßt sich ohne weiteres erreichen, wenn man nur dafür sorgt, daß durch Gestaltung der unterschiedlichen Strömungswege von Mahlkörpern und Mahlgut an der Trennstelle entsprechend differenzierte und unterschiedlich gerichtete Kräfte zur Einwirkung kommen, wobei die Aussonderung der Mahlkörper vornehmlich durch entsprechend erhöhte Fliehkräfte bewirkt wird und der Ablenkwinkel so groß ist, daß das Mahlgut, Trägheit und Druckgefälle folgend, auf der vorgegebenen Bahn weiterströmt. Besser ist es noch, die Mahlkörper der einzelnen Mahleinheiten durch mechanische Trenneinrichtungen wie Reibspalte zu separieren.

Die Ausgestaltung ist zudem noch verhältnismäßig einfach, da es vornehmlich um Rotationsformen an Statorscheiben und Rotorscheiben geht, was durch herkömmliche Fertigungsmethoden preisgünstig bewerkstelligt werden kann. Dabei lassen sich die Strömungswege auf kleinstem Raum verhältnismäßig lang und daher die Einwirkungszeit verhältnismäßig groß gestalten.

Zudem können vor allem die Rotorscheiben verhältnismäßig großen Querschnitt mit entsprechender Dicke erhalten, was auch bei biege- und zugempfindlichem Werkstoff wie Keramik die Bruchfestigkeit steigert.

Die erfindungsgemäße Spalt-Kugelmühle eignet sich vorzüglich zum Aufschließen von Mikroorganismen bzw. Mikroben, deren Auswertung besondere Bedeutung für die Biotechnik zukommt. Solche Mikroben bestehen aus einer kapselartigen Zelle mit einer Zellflüssigkeit, die einen arteigenen Wirkstoff aufweist, der möglichst vollständig gewonnen werden sollte. Zur mechanischen Gewinnung ist bereits die Naßvermahlung in Rührwerkskugelmühlen vorgeschlagen worden. Die dort erzielte Ausbeute ist jedoch noch begrenzt. Dabei ist der Gewinnungsanteil maßgeblich bestimmt durch den beim Mahlvorgang angewendeten Druck. Wegen der gummiartigen Elastizität der Zellwand bleibt die Zelle bei zu geringem Druck unter elastischer Verformung intakt. Bei zu hohem Druck werden Zellwand, Zellflüssigkeit und Wirkstoff oft so stark ineinander verarbeitet, so daß die später durchzuführende Trennung erschwert wird. Bei der erfindungsgemäßen Spalt-Kugelmühle läßt sich jedoch der aufzuwendende Druck weitgehend vorausbestimmen und ggf. einstellen, um optimale Aufschluß-und Gewinnungsverhältnisse zu erzielen.

Gerade für die Biotechnik ist aber auch die Möglichkeit einer intensiven Sterilisierung der mit dem Mahlgut in Berührung kommenden Flächen von erheblicher Bedeutung. Beim Erfindungsgegenstand wird sehr weitgehend mit großen glatten Flächen gearbeitet, die keine scharfkantigen Teile, Winkelecken, Nuten oder dergleichen aufweisen, welche die Bildung von Verunreinigungsnestern zulassen. Diese Flächen lassen sich daher leicht und gründlich sterilisieren.

Weitere Ausgestaltungen und Vorteile der Erfindung sind in den Unteransprüchen festgehalten und sollen jetzt anhand der Zeichnung ausführlicher erläutert werden.

Die Zeichnung gibt eine bevorzugte Ausführungsform der Erfindung beispielsweise wieder. Es zeigen:
- Fig. 1: einen Längsschnitt durch eine erfindungsgemäße Spalt-Kugelmühle,
- Fig. 2: eine Ansicht einer Rotorscheibe von links in Fig. 1 gesehen,
- Fig. 3: einen der Fig. 1 entsprechenden Axialschnitt mit geänderter Mahlspaltform,
- Fig. 4: den zugehörigen Längsschnitt durch eine Rotorscheibe und
- Fig. 5: eine weitgehend der Fig. 2 entsprechende Stirnansicht einer solchen Rotorscheibe.

Die in den Fig. 1 und 2 dargestellte Spalt-Kugelmühle besteht im wesentlichen aus einem Mühlengehäuse (1), das drei Mahleinheiten (2) aus einem mehrteiligen Stator (3) und einem ebenfalls mehrteiligen Rotor (4) aufnimmt, der die Mühlenachse (5) umläuft und von einem insbesondere regelbaren Elektromotor (6) angetrieben wird.

Dieser Motor (6) ist am ortsfest angebrachten Mühlengehäuse (1) angeflanscht. Der Motorzapfen (7) greift dabei drehfest mit Keil (8) in die am linken Ende in Fig. 1 angebrachte Bohrung (9) der Rotorwelle (10). Deren anderes Ende sitzt mit einem Zapfenlager (11) in einem Außendeckel (12), der das topfartige Mühlengehäuse (1) abschließt und den Gutauslaß (13) aufnimmt.

Jeder der drei Mahleinheiten (2) umfaßt eine Statoreinheit (16) mit einer ersten Statorscheibe (17) und einer zweiten Statorscheibe (18). Diese bilden jeweils zwischen sich eine Mahlraumeinheit (19), in der eine als Reibscheibe ausgebildete Rotorscheibe (20) umläuft.

Die einzelnen Rotorscheiben (20) des Mehrstufen-Rotors (4) sitzen mit ihren Naben (21), durch Abstandsbuchsen (23) getrennt, hinbtereinander auf der Rotorwelle (10) zwischen deren Schulter (24) und der zum Zapfenlager (11) hin aufgeschraubten Mutter (25). Die Abstandsbuchsen (23) können grundsätzlich gleiche Länge haben, werden aber vorzugsweise in leicht abweichenden Längen vorrätig gehalten, um die Lage der Rotorscheiben (20) exakt festlegen zu können.

Zur Drehmomentübertragung dienen einzelne, auf die Länge der Naben (21) abgestimmte zylindrische Polygonprofil-Mitnahmebolzen (26), die in einer durchgehenden längslaufenden, annähernd halbzylindrischen Nut (27) der Rotorwelle (10) sitzen. Die ersten Statorscheiben (17) haben einen mittleren, kegelförmigen Teil (171) mit einer Neigung von 60° zur Mühlenachse (5). Innen schließt sich ein S-förmiger Teil (172) an und außen ein angenähert zylindrischer Teilflansch (173). Jede zweite Statorscheibe (18) hat dagegen einen inneren, etwa ebenen Teil (181) mit einem äußeren kegelförmigen Teil (182), dessen Mantellinie mit der Mühlenachse (5) wiederum einen Winkel von 60° einschließt. Sie enden jeweils innen und außen in Radialflächen und sind dort gegeneinander und gegenüber dem Mühlengehäuse (1) durch Dichtungsringe (33,34) und Auflageringe (35) abgedichtet, wobei vor allem die letzteren für eine nachgiebige und dämpfende Stützwirkung sorgen.

Jede Rotorscheibe (20) erweitert sich von ihrer Nabe (21) aus zunächst mittels eines etwa ebenen Zwischenteiles (22) zu einem äußeren Kegelring (28), der weitgehend in der Mitte der Mahlraumeinheit (19) zwischen kegelförmigen Teilen (171,182) der beiden Statorscheiben (17,18) zu liegen kommt, wodurch rings um die ganze Rotorscheibe (20) ein etwa gleich breiter Mahlspalt (36) geformt wird, der eine nach radialaußen geschlossene Spaltschleife (37) um den Kegelring (28) bildet. Die Spaltschleife (37) steht über etwa radial verlaufende Verbindungsspalte (38,39) mit Anschlußspalten (40,41) und dadurch mit den radialen Endflächen (42) der durch die Statorscheiben (17,18) gebildeten Statoren der einzelnen Mahleinheiten (2) in Verbindung.

Dicht an der Innenfläche (46) des Kegelringes (28) sind die oberen Enden der Verbindungsspalte (38,39), jeweils durch wenigstens zwei Kugelrückführkanäle (47) verbunden, die ebenfalls um etwa 60° zur Rotorachse (5) geneigt sein können bzw. nach Fig.2 spiralförmig verlaufen. Dadurch werden auf schwere Partikel, insbesondere auf die Mahlkörper (48), größere Fliehkräfte ausgeübt als auf die unter Pumpendruck weitergeförderten Festkörperteilchen des Mahlgutes. Um diesen Effekt zu vergrößern, werden die Mahlkörper (48) vorzugsweise aus Keramik gefertigt. Sie können aber auch aus spezifisch besonders schwerem Gestein bestehen. Auf diese Weise läßt sich erreichen, daß die Mahlkörper, wie dies in der mittleren Mahleinheit in den Figuren 1 und 1a gezeigt ist, auf einer durch wenigstens zwei Kugelrückführkanäle (47) geschlossenen räumlichen Ringbahn rotieren, also in der jeweiligen Mahleinheit verbleiben.

Der Trennvorgang kann ferner dadurch beeinflußt werden, daß man einen Winkel verändert, etwa die Neigung des Zwischenspaltes (49) der inneren Randfläche des Kegelringes (28).

Die Mahlkörper (48) können auch in jede Mahleinheit gesondert durch ein Füllrohr (51) eingefüllt werden, das in einer Haltebuchse (52) im Mühlengehäuse (1) und unmittelbar in einer Bohrung (53) des die Schleife (37) überdeckenden Ringflansches (173) sitzt. Normalerweise ist das Füllrohr (51) durch einen Stopfen (54) verschlossen, der durch eine aufgeschraubte Überwurfmutter (55) gehalten wird. Anstelle des Stopfens (54) kann auch ein Meßtaster oder ein Meßgerät (56), etwa für Druck, Temperatur, Viskosität oder dgl. des Mahlgutes ein- bzw. aufgesetzt werden.

Der Guteinlaß (13) ist ebenso wie der Gutauslaß (14) gegenüber dem benachbarten Mahlspalt durch einen Reibspaltring (57) abgeschlossen, der zwischen dem Gehäusesteg (59) bzw. dem Außendeckel (12) und der dort jeweils vorhandenen Abstandsbuchse (23) eingefügt ist. Die dadurch gebildeten, sich nach außen erweiternden Reibspalte (58) dienen zur Sicherung gegen den Verlust von Mahlkörpern, die aus irgendeinem Grund, z.B. beim Anfahren, ihre Umlaufbahn in der Spaltschleife (37) verlassen haben. Bei einem zwischenzeitigen Stillstand der Mühle sammeln sich solche Mahlkörper unten in der Spaltschleife (37) und werden beim Anlauf wieder nach außen geschleudert und dadurch in der Mahlschleife verteilt.

Zwischen benachbarten Statoren (17,18) können Distanzringe (61) eingeschaltet werden, um die axialen Abstände zwischen den Statoren, aber auch zwischen Stator- und Rotorscheiben beeinflussen zu können. Abweichend von der dargestellten Ausführung mit Distanzringen und dgl. können auch Vorrichtungen zum kontinuierlichen Verstellen mittels Druckschrauben oder dgl. zum Einsatz kommen. Beispielsweiselassen sich auch die Schrauben (62) am Außendeckel (12) für solche Einstellvorgänge heranziehen.

An den Längsenden der Mühle sind außen Kühlräume (64,65) vorgesehen, zwischen benachbarten Mahleinheiten (2) ebenfalls ringförmige Kühlräume (64). Diese stehen einzeln mit Mantel-Kühlräumen (85) in Verbindung, die jeweils zwischen dem Mantel des Mühlengehäuses (1) und dem Ringflansch (172) der zugehörigen ersten Statorscheibe (17) eingeformt sind.

In den Distanzringen (61) sind dabei etwa radiale Durchbrechungen zum Anschluß der Mantel-Kühlräume (85) an den Kühlmittelkreislauf angebracht. Anstelle eines Kühlmittels kann auch ein anderes Wärmeträgermedium, etwa zum Aufheizen oder zum wahlweisen Kühlen und/oder Heizen verwendet werden. Alle Kühlräume sind dabei z.B. über zwei unter 180° zur Mühlenachse (5) versetzte Rohrverzweiger (66) an eine Kälte-und/oder Wärmequelle angeschlossen, um die Betriebstemperatur beim Mahlvorgang nach Bedarf einstellen zu können.

Statorscheiben (17,18) und Rotorscheiben (20) bestehen aus gesintertem Keramikwerkstoff mit großer Temperaturbeständigkeit und Abriebfestigkeit. Die Druckfestigkeit dieser Werkstoffe ist für die auftretenden Beanspruchungen hinreichend. Um jedoch die insbesondere auch durch Fliehkräfte verursachte Zugbeanspruchung zu kompensieren, können einerseits die Rotorscheiben in an sich bekannter Weise als vorgespannte Konstruktionselemente ausgeführt werden. Andererseits ist der Druck der Kühlflüssigkeit wesentlich höher bemessen, als dies bei vergleichbaren Kühlanlagen der Fall ist. Dadurch werden die Statoren aus den Mantel-Kühlräumen (85) heraus radial nach innen zusammengepreßt, um wenigstens die aus Fliehkräften und dgl. herrührenden Ausdehnungs-Verformungen zu kompensieren. Auch die Statorscheiben können in mechanischer Weise vorgespannt werden.

Um kleine Durchmesser zu erhalten, empfiehlt sich die Verwendung von zwei oder mehr, ggf. bis zu fünf oder mehr Mahleinheiten. Dadurch ist eine relativ große Zahl identischer Einzelelemente erforderlich, die eine Herstellung in größerer Serie und damit eine Verbilligung auch bei komplizierter Technik ermöglicht.

Vor Betriebsaufnahme sollten bei Bearbeitung von kontaminationsempfindlichem Gut, etwa für die Lebensmittel- und Pharmaindustrie bzw. die Biotechnik, die Mahlräume bzw. Mahlspalte und andere mit dem Mahlgut in Berührung kommende Flächen ebenso wie die Kühl- bzw. Temperiermittel führenden Räume weitgehend sterilisiert werden. Dies geschieht nach den vorangehenden Reinigungsvorgängen vornehmlich dadurch, daß Dampf mit einem Druck, der etwa 1 bar größer ist als der übliche Mahldruck, durch diese Räume hindurchgeleitet wird, wobei man die Temperatur ständig bis auf einen Maximalwert von etwa 140° C steigert. Dieser Höchstwert wird für eine bestimmte Zeit aufrechterhalten, die von verschiedenen Betriebsfaktoren abhängig ist und zweckmäßigerweise durch Versuche festgelegt wird.

Nach Anlaufen des Motors (6) wird Mahlgut kontinuierlich dem Einlaß zugeführt und strömt durch den serpentinenartigen Ringspalt von einer Mahleinheit zur nächsten, bis es aus dem zweiten Reibspalt (58) zum Gutauslaß (14) gelangt, der durch eine Gleitringdichtung (68) zum Motor hin abgeschlossen ist.

Die ggf. in verschiedenen Größen vorgesehenen Mahlkörper werden noch im Stillstand der Mühle eingefüllt, sie haben in der Regel einen Durchmesser von 0,3 bis 3 mm und werden klassifiziert zugegeben, etwa in die rechte Mahleinheit mit einem Durchmesser von 3 mm, in die mittlere mit 1,5 mm und in die linke mit 0,8 mm. Beim Anlauf werden die Kugeln, die sich zunächst am Boden der Spaltschleife (37) angesammelt haben, auf den restlichen Teil der ringförmigen Spaltschleife verteilt und zyklisch nach außen geschleudert und durch die Fliehkräfte im Bereich der Mahlschleife konzentriert. Statt eines einzigen Rückführkanals (47) sind zweckmäßigerweise deren mehrere - nach Fig.2 sechs - gleichmäßig am Umfang verteilt vorgesehen, je nachdem, welche Umlaufgeschwindigkeit der Kugeln im Hinblick auf das verarbeitete Gut angestrebt wird.

Beim Umlauf werden die Mahlkörper stets an der sich in Verlängerung des Kugelrückführkanals anschließenden Innenfläche (46) gegen den äußeren Kegelring (28) gepreßt, wobei eine Art Hochleistungsmahlgang bewirkt wird, während beim Rücklauf aus der Spaltschleife (37) zum Zwischenspalt (49) hin sich die Anlagekräfte mindern und bei geringerer spezifischer Mahlleistung der Mahlvorgang vergleichmäßigt und vervollständigt wird. Es werden also drei voneinander weitgehend unabhängige und auch unterschiedliche Mahlzyklen durchlaufen, bis das Mahlgut zum Auslaß (14) gelangt. Es lassen sich daher hochfeine und besonders gleichmäßige Dispersionen in verhältnismäßig kurzer Zeit erstellen.

Bei der abgewandelten Ausführung gemäß den Fig. 3 bis 5 sind gleiche Bauteile mit den selben Bezugszeichen versehen, wobei abgewandelte Ausführungen durch einen hochgestellten Strich gekennzeichnet sind.

Der Unterschied dieser zweiten Ausführung gegenüber der erstbeschriebenen besteht im Prinzip darin, daß im Querschnitt eines jeden Mahlspaltes (36′), insbesondere der Spaltschleife (37′) in beiden Strömungszweigen eine zusätzliche Ringsicke bzw. Umlenkung angebracht ist, wobei an den Stirnseiten (71) und (72) zum Beispiel des Rotors sich jeweils ringförmige Erhebungen (73) und Vertiefungen (74) abwechseln. Die Stirnflächen sind hier wie insgesamt vor allem der Außenteil der Rotorscheibe (20) im Querschnitt zickzackförmig gestaltet. Sie können auch wellenartige Gestalt haben. Nach Möglichkeit sollten jedoch die einander zugeordneten Flächen, beispielsweise die zum Außenrand (75) hinführenden Endflächen (76) und (77) wenigstens annähernd parallel zueinander verlaufen und gegebenenfalls auch gleichbleibende Abstände haben. Dies gilt auch für die an den Statorscheiben (17′) und (18′) vorgesehenen Stirnflächen (78) und (79). Der äußere Kegelring (28) nach Fig. 1 wird dadurch zu einem Z-Flansch (80) mit der Querschnittsform einer Rune. Entsprechend gestaltet ist die den Z-Flansch umschließende Spaltschleife (37′) der beiden Arme des Mahlspaltes (36′).

Diese beiden Mahlspaltarme sind durch am unteren Ende des Z-Flansches angebrachte Kugelrückführkanäle (47′) verbunden. Die Mahlkugeln werden auch hierbei zunächst in Strömungsrichtung eingeführt und am Austritt aus dem Kugelrückführkanal (47′) scharf nach außen umgelenkt, sodaß sie während des Betriebes jeweils in ihrer Spaltschleife (37′), d.h. in den beiden äußeren Teilen der Mahlspaltarme konzentriert bleiben. Hierbei sind die Kugelrückführkanäle (47′) so wie die nicht erwähnten Teile und Anordnungen in der gleichen Weise ausgebildet wie in den Fig. 1 und 2, sodaß auf die restlichen Teile der zweiten Ausführungsform nicht eingegangen werden muß.

Die dargestellten Ausführungsformen können in mancherlei Weise abgewandelt werden, ohne daß der Erfindungsbereich verlassen wird. So kann die Mahlspaltschleife (37) etwa der mit geraden Mantellinien versehenen Kegelflächen durch konkav und/oder konvex gewölbte Kegeltonnenflächen oder dgl. gebildet werden, so daß die Schleife etwa eiförmigen oder ellipsenförmigen Querschnitt erhält. Die Winkel der Mantellinie zur Mühlenachse können gleich oder unterschiedlich gewählt sein, und die Rotorscheiben können am ganzen Umfang einen Drehschluß mit der Rotorwelle bilden, etwa daß sie einen polygonalen Querschnitt, insbesondere dreieckförmig und mit abgerundeten Ecken bzw. mit quer zur Rotorachse gewölbten Seitenflächen bilden.

## Patentansprüche

1. Spalt-Kugelmühle zum kontinuierlichen Feinzerkleinern, insbesondere Aufschließen von Mikroorganismen, und Dispergieren von Feststoffen in Flüssigkeit, mit folgenden Merkmalen:
a) In einem Mühlengehäuse (1) sind zentrisch zur Mühlenachse (5) erste und zweite Statorscheiben (17,18) leicht auswechselbar mit ihrem Außenrand festgelegt und
b) einander wenigstens paarweise so zugeordnet und angepaßt, daß sie zwischen sich eine von der Mühlenachse (5) etwa radial erstreckte Statoreinheit (16) mit einer rotationssymmetrischen Mahlraumeinheit (19) bilden.
c) Die Statorscheiben (17,18) haben jeweils einen zur Mühlenachse (5) geneigten kegelförmigen Teil (171,182), an den sich bei der ersten Statorscheibe (17) innen ein S-förmiger Teil (172) anschließt.
d) In der Mahlraumeinheit (19) ist zentrisch zur Mühlenachse (5) mindestens eine rotierbar angetriebene tellerartige Rotorscheibe (20) gelagert, die zum Außenrand hin einen kegelartig geformten Ringteil (Kegelring 28) aufweist.
e) Vorder- und Rückseite (71,72) der Rotorscheibe (20) bilden mit zwei Statorscheiben (17,18) in der Mahlraumeinheit (19) gemeinsam einen die Rotorscheibe (20) umschließenden Mahlspalt (36), der sich von der Mühlenachse (5) aus allseits etwa radial erstreckt.
f) Im inneren Teil der Mahleinheit (2) ist eine um den Kegelring (28) gelegte Spaltschleife (37,37') nach außen durch mindestens zwei Kugelrückführkanäle (47,47') kurzgeschlossen,
g) die als Zentrifugal-Leitelemente von der Mühlenachse (5) weg radial nach außen erstreckt sind.

2. Spalt-Kugelmühle nach Anspruch 1, dadurch gekennzeichnet, daß die Kugelrückführkanäle (47) so in die Spaltschleife (37) eingefügt sind, daß die Mahlkörper (48) wenigstens annähernd tangential in die nach außen gerichtete Gutströmung eintreten, am Eingang des Kugelrücklaufkanals (47) jedoch aus der dort nach innen gerichteten Gutströmung scharf nach radial außen zurückgeschleudert werden.

3. Spalt-Kugelmühle nach Anspruch 1 oder 2, dadurch gekennzeichnet, daß der Kugelrückführkanal (47) jeweils in der Verlängerung einer Mantelfläche (28,46) eines inneren Spaltabschnittes angeordnet, etwa nach Art eines Schleuderpumpenkanals (Fig.2) spiralenförmig gekrümmt ist.

4. Spalt-Kugelmühle nach einem der Ansprüche 1 bis 3, dadurch gekennzeichnet, daß der Kugelrückführkanal (47) mit der Mühlenachse (5) jeweils einen Winkel von 50 bis 67 Grad bildet und an der Umlenkstelle des kurzen inneren Schleifenteils (Zwischenspalt 49) in den zugehörigen etwa radialen Verbindungsspalt (38,39) übergeht.

5. Spalt-Kugelmühle nach Anspruch 4, dadurch gekennzeichnet, daß der Winkel zwischen dem Kugelrückführkanal (47) und der Mühlenachse (5) etwa 60 bis 62 Grad beträgt.

6. Spalt-Kugelmühle nach Anspruch 4 oder 5, dadurch gekennzeichnet, daß der Neigungswinkel des mittleren Teils (28) wenigstens einer ersten Statorscheibe (17) zur Mühlenachse (5) etwa 60 Grad beträgt.

7. Spalt-Kugelmühle nach einem der Ansprüche 1 bis 6, dadurch gekennzeichnet, daß mehrere Mahleinheiten (2) aus jeweils einer Statoreinheit (16) und einer Rotorscheibe (20) längs der Mühlenachse (5) aneinandergefügt sind und zwischen Guteinlaß (13) und Gutauslaß (14) im Querschnitt einen als Mehrstufen-Serpentine geformten zusammenhängenden Mahlspalt (36) bilden.

8. Spalt-Kugelmühle nach Anspruch 7, gekennzeichnet durch auf der Rotorwelle (10) zwischen den Rotorscheiben (20) eingefügte Abstandsbuchsen (26) zum Einstellen der Mahlspaltweite (36).

9. Spalt-Kugelmühle nach einem der Ansprüche 1 bis 8, dadurch gekennzeichnet, daß die Statorscheiben (17,18) auf wenigstens einer Seite jeweils von einem von Wärmetauschermedium durchströmten Kühlraum (64,65) begrenzt sind.

10. Spalt-Kugelmühle nach Anspruch 9, dadurch gekennzeichnet, daß wenigstens ein ringförmiger Mantel-Kühlraum (85) auch zwischen der radialen Außenfläche des Stators (3) und der Innenfläche des Mühlengehäuses (1) gebildet ist.

11. Spalt-Kugelmühle nach Anspruch 9 oder 10, dadurch gekennzeichnet, daß jeweils eine Statorscheibe (17), insbesondere einstückig, mit einem äußeren Ringflansch (173) versehen ist, der den ringförmigen Mantel-Kühlraum (85) innen begrenzt und mittels wenigstens zweier Ringdichtungen (34) gegenüber einer als Deckel für die Mahlraumeinheit (19) wirkenden zweiten Statorscheibe (18) abgedichtet ist.

12. Spalt-Kugelmühle nach Anspruch 10 oder 11, dadurch gekennzeichnet, daß der Druck wenigstens in dem ringförmigen Mantel-Kühlraum (85) um mindestens 1 bar größer ist als im Mahlspalt (36), insbesondere 2 bis 3 bar beträgt.

13. Spalt-Kugelmühle nach einem der Ansprüche 1 bis 12, dadurch gekennzeichnet, daß jeder Mahlspalt einer Mahleinheit (2) dicht um die Mühlenwelle (10) zwei entgegengesetzt gerichtete und jeweils in einer vornehmlich radialen Endfläche (45) endende Anschlußspalte (40,41) für nach radial außen führende Verbindungsspalte (38,39) aufweist, die zu der mit dem Kugelrückführkanal (47) versehenen Mahlspaltschleife (37) geführt sind.

14. Spalt-Kugelmühle nach einem der Ansprüche 1 bis 13, dadurch gekennzeichnet, daß die Mahlspaltschleifen (37) überwiegend zur Mühlenachse (5) geneigt angeordnet und durch wenigstens annähernd parallele, vorzugsweise stumpfwinklige Kegelspalte gebildet sind.

15. Spalt-Kugelmühle nach einem der Ansprüche 1 bis 14, dadurch gekennzeichnet, daß zum Rückhalten der Mahlkörper (48) an Guteinlaß (13) und Gutauslaß (14) abschließend einen Reibspalt (58) bildende Reibspaltringe (57) angeordnet sind.

16. Spalt-Kugelmühle nach Anspruch 15, dadurch gekennzeichnet, daß Rückhalteeinrichtungen wie Reibspaltringe (57) für Mahlkörper (48) auch zwischen benachbarten Mahleinheiten (2) im Mahlspalt (36) vorgesehen sind.

17. Spalt-Kugelmühle nach Anspruch 8 oder 16, dadurch gekennzeichnet, daß die Abstandsbuchsen (23) gegeneinander und gegenüber der Rotorwelle (10) abgedichtet sind.

18. Spalt-Kugelmühle nach einem der vorhergehenden Ansprüche, dadurch gekennzeichnet, daß jeder Mahlraumeinheit (2) ein durch den Mantel-Kühlraum (85) abgedichtet hindurchgeführter Kugeleinfüllkanal zugeordnet ist.

19. Spalt-Kugelmühle nach Anspruch 18, dadurch gekennzeichnet, daß der Kugeleinfüllkanal ein Füllrohr (51) aufweist, das auswechselbar in einer gegenüber dem Mühlengehäuse (1) und dem Ringflansch (172) abgedichteten Einsatzbuchse (52) sitzt.

20. Spalt-Kugelmühle nach Anspruch 18 oder 19, dadurch gekennzeichnet, daß das Füllrohr (51) durch einen Stopfen (54) verschließbar ist und statt diesem wahlweise einen Meßtaster (60) für Betriebswerte wie zum Beispiel Druck, Temperatur oder dgl. aufnimmt.

21. Spalt-Kugelmühle nach einem der Ansprüche 1 bis 20, dadurch gekennzeichnet, daß wenigstens die als Reibscheibe dienende Rotorscheibe (20), insbesondere auch die Statorscheiben (17,18), aus Sinterwerkstoff besteht bzw. bestehen.

22. Spalt-Kugelmühle nach Anspruch 21, dadurch gekennzeichnet, daß wenigstens die Rotorscheibe (20) aus Keramikwerkstoff mit abriebfestem Kornmaterial besteht.

23. Spalt-Kugelmühle nach Anspruch 21 oder 22, dadurch gekennzeichnet, daß die Rotorscheiben (20) mit einer unrunden kantenfreien Durchbrechung auf der ebenso unrunden Rotorwelle (10) sitzen.

24. Spaltkugelmühle nach Anspruch 23, dadurch gekennzeichnet, daß der Eingriffsquerschnitt zwischen Rotorscheiben (20) und Rotorwelle (10) auf der Grundform eines Vielecks, insbesondere eines Dreiecks aufgebaut ist.

## Claims

1. Gap-ball mill for continuously grinding, in particular disintegrating, microorganisms and dispersing solids in fluid and having the following features:
a) first and second stator discs (17, 18) are secured in a mill housing (1) centrally relative to the mill axis (5) such that they can be easily interchanged; and
b) are associated with and adapted to one another at least in pairs such that they form between them a stator unit (16) which extends approximately radially from the mill axis (5) and has a rotationally symmetrical grinding chamber unit (19);
c) the stator discs (17, 18) in each case have a conical section (171, 182) which is inclined towards the mill axis (5) and which is adjoined at the interior by an S-shaped section (172) in the case of the first stator disc (17);
d) in the grinding chamber unit (19) there is mounted centrally relative to the mill axis (5) at least one rotatably driven plate-like rotor disc (20) which comprises a conically shaped annular section (tapered ring 28) towards the outer edge;
e) the front and rear (71, 72) of the rotor disc (20) together with two stator discs (17, 18) in the grinding chamber unit (19) form a grinding gap (36) which surrounds the rotor disc (20) and extends approximately radially on all sides from the grinding axis (5);
f) in the interior of the grinding unit (2) a gap loop (37, 37') which is disposed about the tapered ring (28) is short circuited outwardly by at least two ball return ducts (47, 47');
g) which extend radially outwards from the grinding axis (5) as centrifugal guide elements.

2. Gap-ball mill according to Claim 1, characterised in that the ball return ducts (47) are inserted in the gap loop (37) in such a way that the grinding medium (48) enters the outwardly directed flow of material at least approximately tangentially but is thrown back abruptly and radially outwards at the inlet to the ball return duct (47) from the inwardly directed flow of material there.

3. Gap-ball mill according to Claim 1 or 2, characterised in that the ball return duct (47) is in each case disposed in the extension of a generated surface (28, 46) of an inner gap section and is curved helically approximately in the manner of a centrifugal pump duct (Figure 2).

4. Gap-ball mill according to any one of Claims 1 to 3, characterised in that the ball return duct (47) forms an angle of 50 to 67° in each case with the mill axis (5) and merges at the point of deflection of the short inner loop section (intermediate gap 49) into the associated approximately radial connection gap (38, 39).

5. Gap-ball mill according to Claim 4, characterised in that the angle between the ball return duct (47) and the mill axis (5) is approximately 60 to 62°.

6. Gap-ball mill according to Claim 4 or 5, characterised in that the angle of inclination of the centre section (28) of at least a first stator disc (17) is approximately 60° relative to the mill axis (5).

7. Gap-ball mill according to any one of Claims 1 to 6, characterised in that a plurality of grinding units (2) consisting of a stator unit (16) and a rotor disc (20) in each case are joined together along the mill axis (5) and form between the material inlet (13) and material outlet (14) a continuous grinding gap (36) which in cross-section is in the shape of a multi-stage serpentine loop.

8. Gap-ball mill according to Claim 7, characterised by spacer sleeves (26) secured on the rotor shaft (10) between the rotor discs (20) for adjusting the width of the grinding gap (36).

9. Gap-ball mill according to any one of Claims 1 to 8, characterised in that the stator discs (17, 18) are delimited on at least one side in each case by a cooling chamber (64, 65) through which a heat exchanger medium flows.

10. Gap-ball mill according to Claim 9, characterised in that at least one annular casing-cooling chamber (85) is also formed between the radial outer surface of the stator (3) and the inner surface of the mill housing (1).

11. Gap-ball mill according to Claim 9 or 10, characterised in that one stator disc (17) in each case is provided, in particular integrally, with an outer annular flange (173) which inwardly delimits the annular casing-cooling chamber (85) and is sealed by means of at least two annular seals (34) with respect to a second stator disc (18) acting as a cover for the grinding chamber unit (19).

12. Gap-ball mill according to Claim 10 or 11, characterised in that the pressure at least in the annular casing-cooling chamber (85) is at least one bar greater than in the grinding gap (36) and is in particular 2 to 3 bars.

13. Gap-ball mill according to any one of Claims 1 to 12, characterised in that each grinding gap of a grinding unit (2) comprises, closely about the rotor shaft (10), two connection gaps (40, 41) which face in opposite directions and each end in a primarily radial end surface (45) for radially outwardly extending connection gaps (38, 39) which extend to the grinding gap loop (37) provided with the ball return duct (47).

14. Gap-ball mill according to any one of Claims 1 to 13, characterised in that the grinding gap loops (37) are disposed such that they are predominantly inclined towards the mill axis (5) and are formed by at least approximately parallel, preferably obtuse-angled, conical gaps.

15. Gap-ball mill according to any one of Claims 1 to 14, characterised in that friction gap rings (57) forming a friction gap (58) are disposed at the material inlet (13) and material outlet (14) in a sealing manner in order to retain the grinding medium (48).

16. Gap-ball mill according to Claim 15, characterised in that retaining devices such as friction gap rings (57) for the grinding medium (48) are also provided between adjacent grinding units (2) in the grinding gap (36).

17. Gap-ball mill according to Claim 8 or 16, characterised in that the spacer sleeves (23) are sealed with respect to one another and with respect to the rotor shaft (10).

18. Gap-ball mill according to any one of the preceding claims, characterised in that a ball filler duct extending in a sealed manner through the casing-cooling chamber (85) is associated with each grinding chamber unit (2).

19. Gap-ball mill according to Claim 18, characterised in that the ball filler duct comprises a filler pipe (51) which is mounted interchangeably in an insertion sleeve (52) which is sealed with respect to the mill housing (1) and the annular flange (172).

20. Gap-ball mill according to Claim 18 or 19, characterised in that the filler pipe (51) can be closed by a plug (54) and optionally accommodates instead of the plug a measuring gauge (60) for operating values, such as pressure, temperature or the like for example.

21. Gap-ball mill according to any one of Claims 1 to 20, characterised in that at least the rotor disc (20) which acts as the friction disc and additionally the stator discs (17, 18) in particular are made of sintered material.

22. Gap-ball mill according to Claim 21, characterised in that at least the rotor disc (20) consists of ceramic material with non-abrasive granular material.

23. Gap-ball mill according to Claim 21 or 22, characterised in that the rotor discs (20) are mounted with a noncircular, edge-free aperture on the likewise noncircular rotor shaft (10).

24. Gap-ball mill according to Claim 23, characterised in that the cross-section of contact between the rotor discs (20) and the rotor shaft (10) is built on the basic shape of a polygon, in particular a triangle.

## Revendications

1. Broyeur à billes à fente pour le broyage continu, notamment pour la désagrégation de micro-organismes, et la dispersion de matières solides dans du liquide, présentant les caractéristiques suivantes :
a) dans un carter de broyeur (1), des premières et secondes plaques de stator (17, 18) sont fixées de façon centrée par rapport à l'axe (5) du broyeur, au niveau de leur bord extérieur, pour pouvoir être changées facilement, et
b) sont associées et adaptées entre elles au moins par paires pour définir entre elles une unité de stator (16) s'étendant approximativement radialement à partir de l'axe (5) du broyeur et comportant une unité formant espace de broyage (19) présentant une symétrie de révolution.
c) Les plaques de stator (17, 18) comportent chacune une partie conique (171, 182) inclinée vers l'axe (5) du broyeur, à laquelle fait suite, dans le cas de la première plaque de stator (17), à l'intérieur, une partie en S (172).
d) Dans l'unité formant espace de broyage (19) est montée, de façon centrée par rapport à l'axe (5) du broyeur, au moins une plaque de rotor (20) en forme de plateau entraînée en rotation, qui comporte, vers le bord extérieur, une partie annulaire en forme de cône (bague conique 28).
e) Les faces avant et arrière (71, 72) de la plaque de rotor (20) définissent avec deux plaques de stator (17, 18), dans l'unité formant espace de broyage (19), une fente de broyage (36) qui entoure ladite plaque de rotor (20) et s'étend approximativement radialement de tous les côtés à partir de l'axe (5) du broyeur.
f) Dans la partie intérieure de l'unité de broyage (2), une boucle de fente (37, 37') située autour de la bague conique (28) est court-circuitée vers l'extérieur par au moins deux canaux de retour de billes (47, 47')
g) qui s'étendent radialement vers l'extérieur, en s'éloignant de l'axe (5) du broyeur, pour servir d'éléments de guidage centrifuge.

2. Broyeur à billes à fente selon la revendication 1, caractérisé en ce que les canaux de retour de billes (47) sont insérés dans la boucle de fente (37) de telle sorte que les éléments broyeurs (48) pénètrent au moins approximativement tangentiellement dans le courant de produits dirigé vers l'extérieur mais sont brusquement ramenés par projection radialement vers l'extérieur, à l'entrée du canal de retour de billes (47), à partir du courant de produits dirigé à cet endroit vers l'intérieur.

3. Broyeur à billes à fente selon la revendication 1 ou 2, caractérisé en ce que le canal de retour de billes (47) est disposé à chaque fois dans le prolongement d'une surface d'enveloppe (28, 46) d'une section de fente intérieure, et courbé en spirale approximativement à la manière d'un canal de pompe centrifuge (fig. 2).

4. Broyeur à billes à fente selon l'une des revendications 1 à 3, caractérisé en ce que le canal de retour de billes (47) définit avec l'axe (5) du broyeur un angle de 50 à 67° et se prolonge, au point de coudage de la partie de boucle intérieure courte (fente intermédiaire 49), par la fente de liaison associée (38, 39) sensiblement radiale.

5. Broyeur à billes à fente selon la revendication 4, caractérisé en ce que l'angle défini entre le canal de retour de billes (47) et l'axe (5) du broyeur est d'environ 60 à 62°.

6. Broyeur à billes à fente selon la revendication 4 ou 5, caractérisé en ce que l'angle d'inclinaison de la partie centrale (28) d'au moins une première plaque de stator (17) par rapport à l'axe (5) du broyeur est d'environ 60°.

7. Broyeur à billes à fente selon l'une des revendications 1 à 6, caractérisé en ce que plusieurs unités de broyage (2) composées chacune d'une unité de stator (16) et d'une plaque de rotor (20) sont mises bout à bout le long de l'axe (5) du broyeur et définissent en section transversale, entre l'entrée (13) et la sortie (14) des produits, une fente de broyage continue (36) en forme de serpentin à plusieurs niveaux.

8. Broyeur à billes à fente selon la revendication 7, caractérisé par des douilles d'écartement (26) insérées entre les plaques de rotor (20), sur l'arbre (10) du rotor, et destinées au réglage de la largeur de la fente de broyage (36).

9. Broyeur à billes à fente selon l'une des revendications 1 à 8, caractérisé en ce que les plaques de stator (17, 18) sont délimitées sur au moins un côté par un espace de refroidissement (64, 65) à travers lequel passe un agent échangeur de chaleur.

10. Broyeur à billes à fente selon la revendication 9, caractérisé en ce qu'au moins un espace de refroidissement d'enveloppe annulaire (85) est également défini entre la surface extérieure radiale du stator (3) et la surface intérieure du carter (1) du broyeur.

11. Broyeur à billes à tente selon la revendication 9 ou 10, caractérisé en ce qu'une plaque de stator (17) est pourvue, notamment d'une seule pièce, d'une collerette annulaire extérieure (173) qui délimite, à l'intérieur, l'espace de refroidissement d'enveloppe annulaire (85) et est rendue étanche par rapport à une seconde plaque de stator (18) agissant comme couvercle pour l'unité formant espace de broyage (19) à l'aide d'au moins deux joints d'étanchéité annulaires (34).

12. Broyeur à billes à fente selon la revendication 10 ou 11, caractérisé en ce que la pression, au moins dans l'espace de refroidissement d'enveloppe annulaire (85), est supérieure d'au moins 1 bar à celle de la fente de broyage (36), et est en particulier de 2 à 3 bar.

13. Broyeur à billes à fente selon l'une des revendications 1 à 12, caractérisé en ce que chaque fente de broyage d'une unité de broyage (2) comporte, contre l'arbre (10) du broyeur, deux fentes de raccordement (40, 41) orientées à l'opposé l'une de l'autre et se terminant par une surface terminale (45) principalement radiale, pour des fentes de liaison (38, 39) amenant radialement vers l'extérieur et amenées vers la boucle de fente de broyage (37) pourvue du canal de retour de billes (47).

14. Broyeur à billes à fente selon l'une des revendications 1 à 13, caractérisé en ce que les boucles de fente de broyage (37) sont disposées principalement de façon inclinée par rapport à l'axe (5) du broyeur et sont définies par des fentes coniques au moins approximativement parallèles et de préférence suivant un angle obtus.

15. Broyeur à billes à fente selon l'une des revendications 1 à 14, caractérisé en ce qu'il est prévu, pour retenir les éléments broyeurs (48) à l'entrée (13) et à la sortie (14) des produits, fermant celles-ci, des bagues (57) définissant une fente de friction (58).

16. Broyeur à billes à fente selon la revendication 15, caractérisé en ce que des dispositifs de retenue tels que des bagues formant fente de friction (57) pour les éléments broyeurs (48) sont également prévus entre des unités de broyage (2) voisines, dans la fente de broyage (36).

17. Broyeur à billes à fente selon la revendication 8 ou 16, caractérisé en ce que les douilles d'écartement (23) sont rendues étanches entre elles et par rapport à l'arbre (10) du rotor.

18. Broyeur à billes à fente selon l'une des revendications précédentes, caractérisé en ce qu'un canal de remplissage de billes traversant de façon étanche l'espace de refroidissement d'enveloppe (85) est associé à chaque unité formant espace de broyage (2).

19. Broyeur à billes à fente selon la revendication 18, caractérisé en ce que le canal de remplissage de billes comporte un tube de remplissage (51) qui est logé, apte à êntre échangé, dans une douille rapportée (52) rendue étanche par rapport au carter (1) du broyeur et à la collerette annulaire (172).

20. Broyeur à billes à fente selon la revendication 18 ou 19, caractérisé en ce que le tube de remplissage (51) est apte à être fermé par un bouchon (54) et reçoit facultativement, au lieu de celui-ci, un capteur de mesure (60) pour des valeurs de service comme par exemple la pression, la température, etc.

21. Broyeur à billes à fente selon l'une des revendications 1 à 20, caractérisé en ce qu'au moins la plaque de rotor (20) servant de plaque de friction, notamment aussi les plaques de stator (17, 18) se compose(nt) d'un matériau fritté.

22. Broyeur à billes à fente selon la revendication 21, caractérisé en ce qu'au moins la plaque de rotor (20) se compose d'une matière céramique comportant un matériau granulé résistant à l'abrasion.

23. Broyeur à billes à fente selon la revendication 21 ou 22, caractérisé en ce que les plaques de rotor (20) pourvues d'une découpure ovale sans arêtes sont logées sur l'arbre (10) du rotor, ovale, lui aussi.

24. Broyeur à billes à fente selon la revendication 23, caractérisé en ce que la section transversale de contact entre les plaques de rotor (20) et l'arbre (10) du rotor est construite suivant la forme fondamentale d'un polygone, notamment d'un triangle.
